# EUROPÄISCHE PATENTSCHRIFT

(11) **EP 0 632 702 B1**
(45) Veröffentlichungstag und Bekanntmachung des Hinweises auf die Patenterteilung: **01.07.1998**
(21) Anmeldenummer: 94904565.2
(22) Anmeldetag: 30.12.1993
(51) Int. Cl.: A47C 27/14

(54) **POLSTERELEMENT**
UPHOLSTERED ELEMENT
ELEMENT REMBOURRE

(30) Priorität: 09.01.1993 DE 4300414
(43) Veröffentlichungstag der Anmeldung: 11.01.1995
(73) Patentinhaber: Lück GmbH & Co. KG, 46395 Bocholt (DE)
(72) Erfinder: Lück, Werner, 46395 Bocholt (DE)
(74) Vertreter: Habbel, Hans-Georg, Dipl.-Ing.
(86) Internationale Anmeldenummer: DE9301261
(87) Internationale Veröffentlichungsnummer: WO9415504

(56) Entgegenhaltungen:
- DE-A- 3 932 309
- DE-C- 562 653
- GB-A- 2 073 015

## Beschreibung

Die Erfindung betrifft ein Polsterelement gemäß dem Oberbegriff des Hauptanspruches.

Es wird grundsätzlich ein Polsterelement, z. B. eine Matratze, angestrebt, die sich durch einen niedrigen Maximaldruck und einen hohen Stützfaktor auszeichnet. Ein niedriger Maximaldruck ist wichtig für eine unbehinderte Durchblutung. Die Größe des Stützfaktors gibt an, wie weit der Lendenwirbelbereich im Vergleich zur Gesäßregion durch die Federeigenschaften des Liegesystems gestützt wird. Ein hoher Stützfaktor ist aus biomechanischer und orthopädischer Sicht zum Schutz der Wirbelsäule und der Bandscheiben wünschenswert, während ein niedriger Maximaldruck Durchblutungsstörungen reduziert.

Ein hoher Stützfaktor stützt die Wirbelsäule zumeist gut ab, läßt aber den Körper vor allem an den Vorsprüngen nicht ausreichend tief einsinken. Muskelverspannungen und Druckschmerzen können die Folge sein. Dabei ist der Schlafende unbewußt bemüht, dem Schmerzpunkt durch häufigen Positionswechsel und Körperdrehung auszuweichen, so daß Schlaftiefe und Komfortgefühl darunter leiden. Insbesondere ältere Menschen, deren Muskulatur nicht mehr so elastisch ist, können sich durch die mangelnde Einsinktiefe einer zu harten Matratze sehr gestört fühlen.

Ein niedriger Maximaldruck der Matratze nimmt den Körper bis zu ihrer Tiefe hinein auf und sorgt damit zwar für eine wirkungsvolle Druckentlastung der Haut, nicht aber der Wirbelsäule, denn durch das tiefe Einsinken vor allem des Gesäßes entsteht eine instabile Haltung, die eine sichere Lagerung der Wirbelsäule entsprechend ihrer natürlichen Krümmung verhindert. Zudem unterbindet eine zu weiche Matratze die erforderlichen Spontanbewegungen. Ähnlich problematisch sind Mulden und Kuhlen, weil sie den Körper ebenfalls in eine bestimmte Haltung Zwängen und Wirbelsäulenverdrehungen fördern.

Es ist also ein Bestreben, die Vorteile einer harten Matratze für orthopädisch richtiges Liegen mit den Vorteilen einer weichen Matratze für komfortables gewebsentlastetes Liegen zu verbinden.

Aus der belgischen Patentschrift 853 293 ist eine Kunststoffschaummatratze bekanntgeworden, die ein Basisteil besitzt und einen Federungsteil. Das Federungsteil besteht aus einer Vielzahl von polygonalen Einzelstäbchen, die jeweils an ihren beiden Enden fest mit Schaumstoffschichten verbunden sind.

Aus dem DE-GM 78 29 649 ist ein Schaumfederkörper für Matratzen bekanntgeworden, der aus einem rohrförmigen Schaumstoffteil besteht, dessen Wand zusätzlich mit einer Vielzahl von Öffnungen und Höhlungen versehen ist. Rohrförmige Federkörper neigen aber zu unerwünschten Knickeigenschaften. Wenn zudem das Wandmaterial durch Einschnitte und Öffnungen geschwächt ist, wird diese Knickeigenschaft noch erhöht, so daß keine optimale Abstützung erfolgen kann. Wird in den rohrförmigen mit rautenförmigen Öffnungen versehenen Federkörper ein Schaumstoffkern eingesetzt, muß dieser Schaumstoffkern genauso weich" federnd ausgebildet sein wie der rohrförmige Federkörper, um zu vermeiden, daß bei Druckbeanspruchung von oben - über die ganze Breite des Gesamtfederkörpers gesehen - in der Mitte des Federkörpers Druckspitzen entstehen, die zu einer nagelbrettartigen" Gesamtabstützung führen. Außerdem sind die Federkörper so dicht aneinander angeordnet, daß sie sich beim Einfedern gegenseitig beeinflussen, also die Punktelastizität aufgehoben wird.

Der Erfindung liegt die Aufgabe zugrunde, Federkörper zu schaffen, die ein punktuelles, weiches und doch stark stützendes Abfedern des aufliegenden Körpers ermöglichen, so daß hierdurch optimale Werte für Stützfaktor, Maximaldruck, Druckverteilung und Auflagefläche erreicht wird.

Diese der Erfindung zugrundeliegende Aufgabe wird durch die Lehre des Hauptanspruches gelöst.

Vorteilhafte Ausgestaltungen sind in den Unteransprüchen erläutert.

Mit anderen Worten ausgedrückt, werden Federelemente geschaffen, die eine maximale Tragfähigkeit bewirken. Die Federelemente brechen bei Kompressionen nicht aus, sondern ihre volle Elastizität wird punktuell als tragendes Federelement zur Verfügung gestellt. Die gewählten Zylinder werden daher aus höchster Dichte mit höchstmöglicher Weichheit hergestellt, wobei Raumgewichte von mehr als 50 kg/m³ bei Stauchhärten von weniger als 5,0 kPa als Richtschnur dienen. Die Federelemente können im Raumgewicht höher sein als die Basis, sind jedoch immer erheblich weicher als diese.

Die Polsterelementbasis ist bevorzugter Bestandteil für eine Matratze mit orthopädisch richtigen Werten und sie ist immer wesentlich härter als die eigentlichen Federelemente, und die Polsterelementbasis übernimmt somit auch überall dort, wo keine Lattenroste eingesetzt werden können, z. B. im Krankenhausbereich, die Federungsfunktion des Lattenrostes.

Mit anderen Worten ausgedrückt wird ein Polsterelement vorgeschlagen, das eine hohe Körperkonturanpassung bei honer Druckentlastung und gutem Stützeffekt bei gleichzeitiger Lordosenstreckung bewirkt, wobei trotzdem eine gute und ausreichende Klimatisierung erreicht wird.

Die Polsterelementbasis dient zur Aufnahme der Federelemente, wobei die Basis aus einer, zwei oder mehreren aufeinander angeordneten Schichten bzw. Lagen oder Bauteilen bestehen kann. Die Grundtendenz dieser Polsterelementbasis ist die größere Härte bzw. Festigkeit gegenüber den auf der Basis angeordneten Federelementen, und die Polsterelementbasis dient dem Aufbau des harten Teiles der Matratze, Liege, Polsterelement od. dgl. Die Höhe der Polsterelementbasis kann ca. 30 bis 70 % der Gesamthöhe des eigentlichen Polsterelementes betragen.

Die Basis kann bestehen aus Produkten der Schaumstoff-Familie offen- oder geschlossenzellig aus Weich- und auch Hartschaum. Sie kann aber auch hergestellt sein aus Rohstoffen auf Faserbasis. Sowohl dieSchaumstoffe wie auch die Faserbasis können aus natürlichen wie auch aus synthetischen Rohstoffen hergestellt sein. Die einzelnen Lagen der Polsterelementbasis können in Struktur und Material variabel gestaltet sein und die Gesamtbasis kann geloch, perforiert, mit Stanzungen oder Einfräsungen oder zusätzlichen Hohlräumen versehen sein.

Vorzugsweise wird eine härtere Grundbasis und eine darauf angeordnete weichere Oberbasis vorgeschlagen, so daß eine progressive Elastizität erreicht wird.

Auf der Polsterelementbasis wird das Federungssystem angeordnet, das aus einzelnen Federkörpern besteht.

Es ist möglich, das Federungssystem auf einer eigenen, beispielsweise aus Gewebe, Gewirke, Vlies od. dgl. bestehenden Tragschicht aufzubringen, wobei diese Schicht dann auf die Oberseite der Polsterelementbasis aufgelegt wird. Die Federkörper können an der sie tragenden Schicht, d. h. entweder an der Polsterelementbasis oder an der für sie vorgesehenen Tragschicht, dadurch befestigt sein, daß sie z. B. angeklebt sind, daß sie Klettverschlüsse aufweisen oder daß sie in entsprechende Ausnehmungen einer elastischen Tragschicht eingepaßt sind.

Die Federkörper bestehen vorzugsweise aus PUR-Schaumstoff oder Latex.

Die Federelemente dienen dazu, die gewünschten Elastizitätseigenschaften und weit darüber hinausgehende Eigenschaften wie Druckentlastung in der Dekubitus-Prophylaxe und Therapie zu bewirken. Ebenso dienen sie dazu, auch auf Basis einer besseren Unterstützung den Komfort zu erhöhen, der z. B. durch eine "weiche", angenehme Lordosenstreckung der Wirbelsäule bewirkt wird. Sie können rund, oval oder doppelkegelförmig sein. Wichtig ist, daß mit den Federkörpern eine Kombination aus Formelastizität und Volumenelastizität erreichbar ist. Unter Elastizität versteht man die Fähigkeit eines Körpers, durch äußere Kräfte oder Momente verursachte Form- oder Volumenänderungen rückgängig zu machen, d. h. seine vor dem Aufbringen der äußeren Einwirkung vorhandene Gestalt hinsichtlich aller Abmessungen und Winkel wieder anzunehmen. Ändert sich dabei lediglich die Form, so spricht man von einer Formelastizität, ändert sich aber auch die Größe des Federkörpers, so spricht man von Volumenelastizität.

Die Dimensionierung des kleinsten Federkörper, und zwar des kreisförmig ausgebildeten, elastischen Formkörpers, beginnt bei einem Durchmesser von z. B. ca. 25 mm. Die Federkörper können gleichmäßig oder entsprechend einem bestimmten Anforderungsprofil angepaßt angeordnet sein. Ebenfalls ist vorgesehen, daß die Federkörper innerhalb einer Matratze bzw. eines Polsterteils aus unterschiedlichen Materialien bestehen können, und zwar sowohl in Bezug auf ihre Materialzusammensetzung, ihrem statischen Aufbau, als auch innerhalb ihrer Anordnung auf der Polsterelement-Basis. Auch können sie leicht ausgewechselt und damit angepaßt sein.

Der so hergestellte Polsterelement-Aufbau, bestehend aus Polsterelement-Basis und einem Federungssystem, bestehend aus einzelnen Federkörpern, die nicht miteinander verbunden sind, und gleichmäßig oder partiell (z. B. bei Aussparungen) auf der Polsterelement-Basis aufgebracht sind, bestehend aus Schaumstoffen jeglicher Art, Latex, sind die Elemente der Erfindung.

Eine weitere Abdeckung mit Polstermaterialien kann für verschiedene Einsatzzwecke sinnvoll sein. Allerdings ist auch Sinn der Erfindung, daß dieser Aufbau direkt ummantelt wird mit einer Umhüllung aus Geweben, Gewirken, Wattevliesen usw. In vielen Fällen wird die Gesamtkonstruktion einen Rahmen aufweisen, der unterschiedlich stark sein kann. Je nach Einsatzzweck kann es jedoch auch sinnvoll sein, auf diesen zu verzichten.

Die einzelnen Federkörper werden so angeordnet, daß sie sich - insbesondere bei ihrem Einfedern - nicht gegenseitig beeinflussen oder nur ganz wenig beeinflussen, so daß eine hohe Punktelastizität erreicht wird, d. h. bei Belastung reagiert jeder Federkörper individuell und stützt bzw. federt so jede Körperpartie elastisch ab, so daß über das gesamte Polsterelement eine extrem hohe Punktelastizität erreicht wird.

Zusammenfassend ist also festzustellen, daß eine hohe Körperkonturanpassung bei hoher Druckentlastung und gutem Stützeffekt bei gleichzeitiger Lordosenstreckung erreicht wird und alle diese vorteilhaften Eigenschaften mit einer guten Klimatisierung verbunden sind.

Ein Ausführungsbeispiel der Erfindung wird nachfolgend anhand der Zeichnung erläutert. Die Zeichnung zeigt dabei in
- Fig. 1: in einer auseinandergezogenen Darstellungsweise den Aufbau des erfindungsgemäßen Polsterelementes, in
- Fig. 2: einen Schnitt durch ein Basisteil und in
- Fig. 3: einen Schnitt durch ein abgeändertes Basisteil.

In den Zeichnungen ist mit 1 ein Basisteil bezeichnet, das aus einer Schicht bestehen kann oder gemäß Fig. 2 aus den beiden aufeinander angeordneten Schichten 6 und 7 gebildet ist. Bei der Ausführungsform gemäß Fig. 3 ist das Basisteil kastenförmig ausgebildet, wobei die Größe der eigentlichen Ausnehmung 9 unterschiedlich sein kann, d. h. sich in etwa über die ganze Länge des Basisteiles erstreckt oder auch nur über einen Teil der Länge, der dann in besonderer Weise abgefedert werden soll.

Auf das Basisteil ist das eigentliche Federungsteil 2 aufgelegt, das bei dem dargestellten Ausführungsbeispiel aus einer Tragschicht 8 besteht, die beispielsweise eine textile Gewebebahn, Gewirkebahn od. dgl. oder eine elastische Tragschicht sein kann, auf die Federkörper 4 aufgesetzt sind. Die Federkörper 4 können dabei auf der Tragschicht 8 aufgeklebt, aufgeklettet oder eingepaßt sein, und es ist in gleicher Weise möglich, die Federkörper 4 auch unmittelbar auf die Oberseite des Basisteiles 1 aufzubringen. Die eigentlichen Federkörper 4 können unterschiedlich gestaltet sein und als Ausführungsbeispiel sind die Federkörper 4a und 4b dargestellt, wobei die Federkörper 4 im wesentlichen zylindrisch ausgebildet sind und damit im wesentlichen nur materialelastisch ausgebildet sind, während der Federkörper 4b zusätzlich eine Formelastizität aufweist, die durch die unterschiedliche Gestaltung erzielt wird. Auch können, wie bei dem Federkörper 4a dargestellt, die Federkörper aus unterschiedlichen Schichten aufgebaut sein.

Bei dem dargestellten Ausführungsbeispiel ist auf das Federungsteil eine Schicht von Polstermaterialien 5 aufgebracht und der Gesamtaufbau wird durch einen Überzug 3 abgedeckt. Hierbei ist es selbstverständlich möglich, daß das Polstermaterial 5 gleichzeitig steppdeckenartig in den Überzug 3 eingearbeitet ist.

Wie bereits vorstehend ausgeführt, können alle Teile des erfindungsgemäßen Polsterelementaufbaus aus synthetischen oder natürlichen Werkstoffen bestehen und es ist ein wesentliches Merkmal des dargestellten Polsterelementaufbaus, daß eine progressive Elastizität von unten nach oben erreicht wird.

## Patentansprüche

1. Polsterelement als Matratze oder Kissen mit einem Basisteil (1), einem aus einzelnen Federkörpern aus materialelastischem Werkstoff wie Schaumstoff gebildeten Federungsteil (2) und einem Überzug (3), wobei das Basisteil (1) sich über die ganze Länge und Breite des Polsterelementes erstreckt, dadurch gekennzeichnet, daß
a) die einzelnen Federkörper (4, 4a, 4b) als zylindrische Vollkörper ausgebildet sind, ein Raumgewicht von mehr als 50 kg/m³ und eineStauchhärte von weniger als 5,0 kPa aufweisen sowie unabhängig voneinander und ohne sich beim Einfedern zu beeinflussen, angeordnet sind,
b) die Wandhöhe des Basisteiles (1) 30 - 70 % der Gesamthöhe des eigentlichen Polsterelementes aufweist und
c) das Basisteil (1) kastenförmig ausgebildet ist.

2. Polsterelement nach Anspruch 1, dadurch gekennzeichnet, daß zwischen der Oberseite des Federungsteiles (2) und der Unterseite des Überzuges (3) eine Polstermaterialschicht (5) eingebracht wird.

3. Polsterelement nach Anspruch 1 oder 2, dadurch gekennzeichnet, daß der einzelne Federkörper (4a) in vertikaler Richtung mehrschichtig aus Schichten unterschiedlicher Elastizität aufgebaut ist.

4. Polsterelement nach einem der vorhergehenden Ansprüche, dadurch gekennzeichnet, daß die Federkörper (4) des Federungsteiles (2) auf einer eigenen flexiblen Tragschicht (8) angeordnet sind.

5. Polsterelement nach einem der vorhergehendenden Ansprüche, dadurch gekennzeichnet, daß die einzelnen Federkörper (4) auswechselbar an ihrer Unterlage befestigt sind.

6. Polsterelement nach einem der vorhergehenden Ansprüche, dadurch gekennzeichnet, daß an einem Polsterelement unterschiedliche Federungseigenschaften aufweisende Federkörper angeordnet sind.

## Claims

1. Upholstery element in the form of a mattress or cushion having a base part (1), a springing part (2) constituted by individual spring bodies made of a flexible material such as foam, and a cover (3), and where the base part (1) extends the entire length and breadth of the upholstery element,
characterised in that
a) the individual spring bodies (4, 4a, 4b) take the form of cylindrical solids, have a density of more than 50 kg/m³ and a compressive strength of less than 5.0 kPa, and are arranged independently of one another and without affecting one another as they deflect under load,
b) the wall height of the base part (1) is 30 to 70 % of the overall height of the upholstery element proper, and
c) the base part (1) is box-shaped.

2. Upholstery element according to claim 1, characterised in that a layer of upholstery material (5) is incorporated between the upper face of the springing part (2) and the lower face of the cover (3).

3. Upholstery element according to claim 1 or 2, characterised in that each individual spring body (4a) is built up vertically from a plurality of layers with varying elasticity.

4. Upholstery element according to any one of the preceding claims, characterised in that the spring bodies (4) of the springing part (2) are arranged on their own flexible base layer (8).

5. Upholstery element according to any one of the preceding claims, characterised in that the individual spring bodies (4) are attached to their underlayer in an interchangeable manner.

6. Upholstery element according to any one of the preceding claims, characterised in that spring bodies exhibiting varying resilience characteristics are arranged on one upholstery element.

## Revendications

1. Elément de rembourrage servant de matelas ou de coussin avec une partie de base (1), une partie élastique (2) formée de plusieurs corps élastiques en matériau élastique tel que de la mousse et avec un habillage (3), la partie de base (1) s'étendant sur toute la longueur et la largeur de l'élément de rembourrage, caractérisé en ce que :
a) les différents corps élastiques (4, 4a, 4b) sont conçus comme des corps pleins cylindriques, ont une masse volumique de plus de 50 kg/m³ et une résistance à l'écrasement de moins de 5,0 kPa et sont disposés indépendamment les uns des autres sans s'influencer mutuellement lors de l'action élastique,
b) la hauteur de paroi de la partie de base (1) représente 30 à 70 % de la hauteur totale de l'élément de rembourrage proprement dit, et
c) la partie de base (1) est conçue en forme de boîte.

2. Elément de rembourrage selon la revendication 1, caractérisé en ce qu'une couche de matériau de rembourrage (5) est intégrée entre la face supérieure de la partie élastique (2) et la face inférieure de l'habillage (3).

3. Elément de rembourrage selon la revendication 1 ou 2, caractérisé en ce que chaque corps élastique (4a) est composé dans le sens vertical de plusieurs couches d'élasticité différente.

4. Elément de rembourrage selon l'une ou l'ensemble des revendications précédentes, caractérisé en ce que les corps élastiques (4) de la partie élastique (2) sont disposés sur une couche portante (8) flexible propre.

5. Elément de rembourrage selon l'une ou l'ensemble des revendications précédentes, caractérisé en ce que chaque corps élastique (4) est fixé sur sa base de manière interchangeable.

6. Elément de rembourrage selon l'une ou l'ensemble des revendications précédentes, caractérisé en ce que des corps élastiques présentant des propriétés d'élasticité différentes sont disposés sur un élément de rembourrage.
